# EUROPÄISCHE PATENTSCHRIFT

(11) **EP 3 402 921 B1**
(45) Veröffentlichungstag und Bekanntmachung des Hinweises auf die Patenterteilung: **20.11.2019**
(21) Anmeldenummer: 17701283.8
(22) Anmeldetag: 13.01.2017
(51) Int. Cl.: D06F 95/00

(54) **RÜCKHALTEMITTEL FÜR KUNSTSTOFFFASERN**
RETAINING MEANS FOR PLASTIC FIBERS
MOYEN DE RETENUE DE FIBRES SYNTHÉTIQUES

(30) Priorität: 13.01.2016 DE 102016100493
(43) Veröffentlichungstag der Anmeldung: 21.11.2018
(73) Patentinhaber: Spies, Oliver, 10119 Berlin (DE)
(72) Erfinder: Spies, Oliver, 10119 Berlin (DE)
(74) Vertreter: Grättinger Möhring von Poschinger Patentanwälte Partnerschaft mbB
(86) Internationale Anmeldenummer: PCT/EP2017/050690
(87) Internationale Veröffentlichungsnummer: WO 2017/121862

(56) Entgegenhaltungen:
- WO-A1-2009/083777
- DE-U1- 8 404 746
- DE-U1- 20 104 636
- US-A- 4 630 312

## Beschreibung

Die vorliegende Erfindung betrifft ein Rückhaltemittel zum Zurückhalten von während eines Waschvorgangs aus Textilien ausgewaschenen Kunststofffasern und ein Verfahren zur umweltschonenden Wäsche von Kunststofffasern enthaltenden Textilien.

Viele der heutzutage vertriebenen Textilien und Bekleidungsstücke, insbesondere Outdoorkleidung oder sonstige aus synthetischen Fasern bestehende Funktionsbekleidung, bestehen zu nicht unwesentlichen Anteilen aus Kunststofffasern. Diese Textilien haben den Nachteil, dass bei ihrer Wäsche Kunststofffasern bzw. Kunststofffaserbruchstücke ausgewaschen bzw. herausgelöst werden, die dann mit dem Abwasser in die Umwelt gelangen. Da es sich bei den ausgewaschenen Kunststofffasern in aller Regel um sehr kleine und kurze Fasern bzw. Faserbruchstücke handelt, sind herkömmliche Abwasserfilter von Waschmaschinen nicht in der Lage, besagte Fasern in nennenswertem Umfang zurückzuhalten. Kläranlagen können zwar einen gewissen Anteil der im Abwasser befindlichen Kunststofffasern zurückhalten, lassen jedoch ebenfalls nach wie vor einen Großteil solcher Fasern passieren, die damit in nicht unerheblichem Umfang zur Verschmutzung der Flüsse und Weltmeere beitragen, wo sie durch die Nahrungsaufnahme von Tieren letztlich wieder in der Nahrungskette landen.

Selbstverständlich ist es wünschenswert, dass Waschmaschinen, Kläranlagen, etc. mit geeigneten Mikroplastikfiltern versehen werden, was jedoch offenbar noch nicht flächendeckend möglich ist.

Aus der DE 201 04 636 U1 ist ein Wäschesack zum schonenden Reinigen von Waschgut bekannt, wobei der Wäschesack aus einem textilen Flächengebilde besteht, bei dem die textile Fläche aus synthetischen Mikrofasern gebildet ist und welcher mittels eines Reißverschlusses oder einer Zugschnur verschließbar ist. Ferner ist aus der US 2007 /0261176 A1 ein Wäschesack zum Waschen von losen oder zusammengeknäulten Naturfasern in einer Waschmaschine bekannt, wobei der dortige Wäschesack auf zwei gegenüberliegenden Seiten mit einem zusammenziehbaren Verschluss verschließbar ist und zur Minderung des Verlusts der zu waschenden Naturfasern aus einem (z.B. aus Polyester hergestellten) Maschengewebe mit einer Maschenweite von kleiner 2 mm, insbesondere im Bereich von 0,1 bis 0,5 mm hergestellt ist.

Keine der vorstehend genannten Druckschriften befasst sich jedoch mit Aspekten der Abwasserbelastung durch aus Textilien ausgewaschene Kunststofffasern. Insbesondere zeigt keine der vorgenannten Druckschriften einen Wäschesack, der sich auch im Hinblick auf seinen Verschluss als wirksames Rückhaltemittel für aus Textilien ausgewaschene Kunststofffasern mit einer Länge in einer Größenordnung von 100 *µ*m (oder kleiner) eignen würde. Daher besteht die Aufgabe der vorliegenden Erfindung darin, ein geeignetes Rückhaltemittel der eingangs genannten Art bereitzustellen, mit dem die Abwasserbelastung bei der Wäsche von Kunststofffasern enthaltenden Textilien deutlich reduziert werden kann.

Diese Aufgabe wird durch ein als Wäschebeutel ausgestaltetes Rückhaltemittel nach Anspruch 1 und ein Verfahren nach Anspruch 8 gelöst. Bevorzugte Weiterbildungen der vorliegenden Erfindung ergeben sich aus den abhängigen Patentansprüchen und der nachfolgenden Beschreibung.

Das erfindungsgemäße Rückhaltemittel ist als ein wenigstens ein zu waschendes Textil während eines Waschvorgangs aufnehmender Wäschebeutel ausgestaltet, wobei der Wäschebeutel aus einem thermofixierten Kunststoffsiebgewebe mit einer mittleren Maschenweite im Bereich zwischen 5 *µ*m und 200 *µ*m hergestellt ist und wobei der Wäschebeutel mit einem Kunststofffasern zurückhaltenden Reißverschluss verschließbar ist, welcher für Kunststofffasern mit Längen in der Größenordnung von 100 *µ*m zumindest weitgehend undurchlässig ist.

In diesem Zusammenhang ist zu erwähnen, dass insbesondere Verbraucher bereits mit der Verwendung von Wäschebeuteln vertraut sind, die bisher jedoch lediglich als Schutz für spezielle Kleidungsstücke, z.B. BH's, Ver wendung finden, was die Akzeptanz zur Verwendung erfindungsgemäßer Wäschebeutel erhöhen dürfte.

So ist z.B. aus dem deutschen Gebrauchsmuster DE 84 04 746.1 bereits ein "Wäschebeutel für die Maschinenwäsche empfindlicher Textilwaren" bekannt. In besagtem Gebrauchsmuster ist erwähnt, dass Wäschebeutel aus "dichtem Gewebe" in dort als nachteilig befundener Weise auch als Filter wirken können, so dass aus den zu waschenden Textilstoffen gelöste Schmutzpartikel den Beutel nicht verlassen können. Nicht gelehrt ist hingegen, dass bzw. wie ein solcher Filtereffekt gezielt zum Zwecke des Umweltschutzes eingesetzt werden könnte, zumal sich die in der DE 84 04 746.1 genannten Vliesstoffe bzw. dichten Gewebe keinesfalls für den mit der vorliegenden Erfindung verfolgten Zweck eignen würden. Ferner verhindere, so die DE 84 04 746.1, dichtes Gewebe sogar den Zutritt aktiven Waschschaums zu den in einem Wäschebeutel befindlichen Wäschestücken, was das Waschergebnis nachteilig beeinflusse, weshalb die dort genannten Wäschebeutel letztlich aus einem porösen, perforierten Vliesstoff, z.B. einem Spinnvlies, hergestellt werden.

Demgegenüber sieht die vorliegende Erfindung für den bewusst als Kunststofffaserrückhaltemittel fungierenden Wäschebeutel die Wahl eines thermofixierten Kunststoffsiebgewebes mit einer definierten mittleren Maschenweite zwischen 5 und 200 µm als Beutelmaterial vor.

Im Gegensatz zu dem für herkömmliche Wäschebeutel verwendeten Vliesgewebe, welches sich erst gar nicht als Filter zur Zurückhaltung der hier in Rede stehenden Mikrofasern eignet, wird also vorliegend ein thermofixiertes Kunststoffsiebgewebe mit definierter Maschenweite verwendet, so dass ein die zu waschende Wäsche während des Waschvorgangs umgebender Beutel zum Schutz der Umwelt, d.h. insbesondere zur Reduzierung der Abwasserbelastung mit Kunststofffasern, Verwendung finden kann.

Versuche haben gezeigt, dass mit dem erfindungsgemäßen Rückhaltemittel in Art eines Wäschebeutels einerseits eine zuverlässige Rückhaltewirkung für die aus Textilien ausgewaschenen Kunststofffasern mit einer an beinahe 100% heranreichenden Rückhaltequote erzielbar ist, während andererseits ein gutes Waschergebnis erzielbar ist. Die Verwendung eines thermofixierten Kunststoffsiebgewebes erlaubt die präzise Einstellung der anspruchsgemäßen (mittleren) Maschenweiten, die sich zur effektiven Zurückhaltung der ansonsten in die Umwelt gelangenden Kunststofffasern eignen. Zur Effektivität der vorliegenden Erfindung trägt bei, dass während des Waschvorgangs in einer Waschmaschine im unregelmäßigen Wechsel von außen und innen Wasserdruck auf den Wäschebeutel einwirkt. Durch die besonders glatte Oberfläche eines thermofixierten Kunststoffsiebgewebes werden an der Beutelinnenfläche abgelagerte Faserstücke durch das hin- und herströmende Wasser zurückgespült, wodurch Filterkuchenbildung verhindert wird. Dies vermindert den entstehenden Staudruck, hält das als Filter fungierende Beutelmaterial sauber und gewährleistet eine hohe Filterleistung. Im Gegensatz hierzu würde sich herkömmliches Vliesgewebe mit undefinierter Maschenweite durch die abgelagerten und sich im Gewebe verhakenden Kunststofffasern langsam zusetzen, was eine etwaige Filterwirkung nachteilig beeinflusst.

In bevorzugter Ausgestaltung der vorliegenden Erfindung liegt die Maschenweite des für den Wäschebeutel verwendeten Gewebes im Bereich zwischen 5 µm und 100 µm, insbesondere bei etwa 50 µm, was die Effektivität der beabsichtigten Filterwirkung bei gleichzeitiger Erhaltung eines guten Waschresultates optimiert.

Für das erfindungsgemäß zu verwendende Kunststoffsiebgewebe wird bevorzugt auf ein thermofixiertes Polyamid, insbesondere Polyamid 6.6 (PA 6.6), zurückgegriffen. Hierdurch lässt sich insbesondere eine Dauertemperaturbeständigkeit von 100°C (naß) erzielen, die für den vorliegenden Zweck bestens geeignet ist. Selbstverständlich können im Rahmen der vorliegenden Erfindung jedoch auch andere Materialien Verwendung finden, sofern diese unter den bei (insbesondere maschinellen) Waschvorgängen üblichen Umgebungsbedingen hinreichend stabil sind.

Ferner ist die Verwendung eines monofilen Gewebes von Vorteil, welches im Übrigen einlagig verwendet werden kann. Als für die vorliegende Erfindung besonders geeignet erwiesen hat sich Verwendung eines einlagigen, monofilen Siebgewebes aus PA 6.6 mit einer Gewebedicke von ca. 80 *µ*m, einer Maschenweite von Kette und Schuß von jeweils 50 µm mit einer Toleranz von nur +/- 10% und einer offenen Siebfläche von 27%.

Der erfindungsgemäß vorgesehene Reißverschluss des Wäschebeutels unterstützt die Rückhaltefunktion und ist für die in Rede stehenden Kunststofffasern mit Längen in der Größenordnung von 100 *µ*m (oder kleiner) zumindest weitgehend undurchlässig.

Von Vorteil ist insofern, dass der Wäschebeutel mit einem ebenfalls die Kunststofffasern zurückhaltenden Reißverschluss, insbesondere einem geeignet feinen (vorteilhaft im Wesentlichen wasserdichten) und/oder ggfs. durch eine Schicht aus dem Beutelmaterial verdeckten Reißverschluss verschließbar ist. Dabei kann auch vorgesehen sein, dass eine randseitig am Wäschebeutel vorgesehene Öffnung nach Aufnahme des bzw. der zu waschenden Textilien verschlossen wird, indem der Wäschebeutel im Bereich seiner Öffnung eingerollt und anschließend -durch Schließen des Reißverschlusses in der eingerollten Stellung fixiert wird. Hierdurch kann das im Bereich der Öffnung eingerollte Beutelmaterial in einer Art Labyrinthdichtung einen Austritt der zurückzuhaltenden Kunststofffasern aus dem Wäschebeutel verhindern.

Der erfindungsgemäße Wäschebeutel mit Rückhaltefunktion für Kunststofffasern ist in seinen Abmessungen vorteilhaft an die Größe der hiermit typischerweise zu waschenden Kleidungsstücke angepasst, kann jedoch beispielsweise zum Einsatz in Wäschereien auch zur Aufnahme mehrerer oder gar einer Vielzahl von Wäschestücken / Textilien angepasst sein. Vorteilhaft kann der Wäschebeutel auch die Größe einer gesamten Waschladung handelsüblicher Waschmaschinen haben.

Als besonders vorteilhaft erweist es sich, wenn ein erfindungsgemäßes Rückhaltemittel im Set zusammen mit einem zumindest teilweise aus Kunststofffasern hergestelltes Kleidungsstück (und ggfs. einer geeigneten Waschanleitung) angeboten wird, was die Bereitschaft des Käufers zum Waschen des betreffenden Kleidungsstücks in dem Wäschebeutel nochmals erhöhen sollte.

Und schließlich betrifft die vorliegende Erfindung noch ein Verfahren zur umweltschonenden Wäsche von Kunststofffasern enthaltenden Textilien, insbesondere Kleidungsstücken, umfassend die folgenden Schritte:
A) Verstauen wenigstens einer zu waschenden Textilie in einem als Wäschebeutel ausgestalteten Rückhaltemittel gemäß Anspruch 1 und Verschließen des Wäschebeutels
B) Gemeinsames Waschen des Rückhaltemittels und der darin befindlichen Textilie(n), insbesondere in einer Waschmaschine
C) Entnahme der gewaschenen Textilie(n) und der zurückgehaltenen Kunststofffasern aus dem Wäschebeutel
D) Fachgerechtes Entsorgen der Kunststofffasern.

Aufgrund der bereits beschriebenen Materialeigenschaften ist die Entnahme der sich in dem Wäschebeutel ansammelnden Kunststofffasern besonders einfach. Diese müssen lediglich per Hand von der Innenseite des Wäschebeutels entfernt werden, wie dies Verbrauchern bereits vom Flusensieb ihres Wäschetrockners bekannt ist. Die fachgerechte Entsorgung der in dem Beutel zurückgehaltenen Kunststofffasern kann beispielsweise über den Restmüll erfolgen.

Nachfolgend wird die Erfindung anhand der Abbildungen näher erläutert. Dabei zeigt
- Abbildung 1: ein Ausführungsbeispiel eines erfindungsgemäßen Rückhaltemittels,
- Abbildung 2: das Ausführungsbeispiel aus Abb. 1 zusammen mit einem darin zu verstauenden Bekleidungsstück,
- Abbildung 3: die bei einem Waschvorgang zurückgehaltenen Kunststofffasern,
- Abbildung 4: ein zweites Ausführungsbeispiel eines erfindungsgemäßen Rückhaltemittels und
- Abbildung 5a-5c: drei Darstellungen des Ausführungsbeispiels aus Abb. 4 zur Veranschaulichung des daran vorgesehenen Verschlusses.

Abbildung 1 zeigt ein Ausführungsbeispiel eines erfindungsgemäß als Wäschebeutel 1 ausgestalteten Rückhaltemittels, welcher mittels eines verdeckten Reißverschlusses 2 verschließbar ist. Der Wäschebeutel 1 ist dabei aus zwei Lagen eines randseitig miteinander vernähten und im Randbereich verstärkten thermofixierten Kunststoffsiebgewebes der weiter oben näher beschrieben Art hergestellt.

Abbildung 2 zeigt den Wäschebeutel 1 aus Abbildung 1 mit geöffnetem Reißverschluss 2, in welchen gerade ein zu waschender Fleecepullover 3 eingelegt wird. Nun muss nur noch der als Verschluss dienende Reisverschluss 3 des Wäschebeutels 1 geschlossen werden und anschließend kann der Wäschebeutel 1 samt dem darin befindlichen Fleecepullover 3 in üblicher Weise in einer Waschmaschine (nicht dargestellt) gewaschen werden.

Nach Abschluss des Waschvorgangs kann der Fleecepullover 3 zusammen mit den im Wäschebeutel 1 zurückgehaltenen Kunststofffasern, die sich beim Waschvorgang aus dem Bekleidungsstück 3 gelöst haben, aus dem Wäschebeutel 1 entnommen und die Fasern fachgerecht entsorgt werden.

Abbildung 3 zeigt schließlich die bei einem Waschvorgang zurückgehaltenen Fasern 4, die somit in umweltschonender Weise nicht über das Abwasser der Waschmaschine in die Umwelt gelangen.

Abbildung 4 zeigt ein weiteres Ausführungsbeispiel eines erfindungsgemäß als Wäschebeutel 5 ausgestalteten Rückhaltemittels. Der Wäschebeutel 5 ist ebenfalls mittels eines Reißverschlusses 6 verschließbar und wiederum aus zwei Lagen eines randseitig miteinander vernähten und im Randbereich mittels einer Randverstärkung 7 verstärkten thermofixierten Kunststoffsiebgewebes der weiter oben näher beschrieben Art hergestellt ist. Der Reißverschluss 6 des verschlossenen Wäschebeutels 5 ist randnah, jedoch etwas vom Rand zurückgesetzt angeordnet und verbindet die zwei einander zuweisenden Ränder zweier sich über die gesamte Breite des Wäschebeutels 5 erstreckender Verstärkungsbänder 8a, 8b.

Dieser Wäschebeutel 5 hat in der in Abb. 4 gezeigten Frontalansicht bevorzugt eine Abmessung von ca. 50 * 70 cm, kann jedoch - wie bereits weiter oben beschrieben - auch in anderen zur Wäsche von Textilien geeigneten Größe hergestellt sein.

In den Abbildungen 5a, 5b, 5c, die in einer perspektivischen Ansicht das Verschließen des Wäschebeutels 5 veranschaulichen, zeigt sich die Besonderheit des dabei zur Verwendung kommenden Verschlusses.

Abbildung 5a zeigt den zunächst noch unverschlossenen Wäschebeutel 5. Dieser weist längs seiner in Fig. 5a oben dargestellten Oberkante 9 eine randseitige und sich im Wesentlichen über die gesamte Breite des Wäschebeutels 5 erstreckende Öffnung auf, durch die die zu waschende Textilien einfach in dem Wäschebeutel 5 verstaut und - nach erfolgtem Waschvorgang - mitsamt den im Wäschebeutel 5 zurückgehaltenen Fasern wieder einfach aus diesem entnommen werden können.

Unterhalb der Oberkante 9 und mit Abstand hierzu ist auf der äußeren Vorderseite des in Fig. 5a dargestellten Wäschebeutels 5 ein erstes sich quer über die Breite des Wäschebeutels 5 erstreckendes Verstärkungsband 8a vorgesehen, an dessen Oberseite ein erster Teil 6a eines Reißverschlusses 6 angeordnet ist. Darüber hinaus ist an dem die Öffnung des Wäschebeutels umschließenden Rand des Wäschebeutels - vorder- und rückseitig - ein weiteres Verstärkungsband 10 vorgesehen.

Wenn nun der Wäschebeutel 5 gemäß Pfeil R1 aus Fig. 5a im Bereich seiner (randseitig mit dem Verstärkungsband 10 verstärkten) Öffnung um eine erste Halbdrehung eingerollt wird, dann nimmt der Wäschebeutel die in Abb. 5b dargestellte Lage ein, in der bereits erkennbar ist, dass an einem nun auf der Vorderseite nach oben weisenden Rand des Verstärkungsbands 10 der zweite Teil 6b des Reißverschlusses 6 angeordnet ist.

Wenn nun der Wäschebeutel 5 gemäß Pfeil R2 aus Fig. 5b um eine weitere Halbdrehung eingerollt wird, dann können der dann nach unten weisende zweite Teil 6b des Reißverschlusses und der noch immer nach oben weisende erste Teil 6a des Reißverschlusses durch in üblicher Weise erfolgendes Schließen des Reißverschlusses miteinander verbunden werden, wodurch der Wäschebeutel 5 in der eingerollten Stellung fixiert wird.

Hierdurch wird, wie bereits weiter oben erläutert, ein Verschluss mit einer Art Labyrinthdichtung zum effektiven Zurückhalten von Kunststofffasern in dem Wäschebeutel bereit gestellt.

## Patentansprüche

1. Rückhaltemittel zum Zurückhalten von während eines Waschvorgangs aus Textilien (3) ausgewaschenen Kunststofffasern (4), wobei das Rückhaltemittel als ein wenigstens ein zu waschendes Textil (3) während eines Waschvorgangs aufnehmender Wäschebeutel (1; 5) ausgestaltet ist, **dadurch gekennzeichnet, dass** der Wäschebeutel (1; 5) aus einem thermofixierten Kunststoffsiebgewebe mit einer mittleren Maschenweite im Bereich zwischen 5 µm und 200 µm hergestellt ist und
wobei der Wäschebeutel (1; 5) mit einem Kunststofffasern zurückhaltenden Reißverschluss (2, 6) verschließbar ist, welcher für Kunststofffasern mit Längen in der Größenordnung von 100 µm zumindest weitgehend undurchlässig ist.

2. Rückhaltemittel nach Anspruch 1,
**dadurch gekennzeichnet,**
**dass** die Maschenweite im Bereich zwischen 5 µm und 100 µm, insbesondere bei etwa 50 µm, liegt.

3. Rückhaltemittel nach Anspruch 1 oder 2,
**dadurch gekennzeichnet,**
**dass** das Kunststoffsiebgewebe ein thermofixiertes Polyamid, insbesondere Polyamid 6.6 ist.

4. Rückhaltemittel nach einem der vorangehenden Ansprüche,
**dadurch gekennzeichnet,**
**dass** das Siebgewebe ein monofiles Gewebe ist.

5. Rückhaltemittel nach einem der vorangehenden Patentansprüche,
**dadurch gekennzeichnet,**
**dass** ein Verschluss vorgesehen ist, bei dem eine randseitig am Wäschebeutel (5) vorgesehene Öffnung nach Aufnahme der wenigstens einen zu waschenden Textilie verschlossen wird, indem der Wäschebeutel im Bereich seiner Öffnung eingerollt und anschließend durch Schließen des Reißverschlusses (6) in der eingerollten Stellung fixiert wird.

6. Rückhaltemittel nach Anspruch 5,
**dadurch gekennzeichnet,**
**dass** das im Bereich der Öffnung eingerollte Beutelmaterial in einer Art Labyrinthdichtung einen Austritt der zurückzuhaltenden Kunststofffasern aus dem Wäschebeutel (5) verhindert.

7. Set aus einem zumindest teilweise aus Kunststofffasern hergestellten Kleidungsstück (3) und einem als Rückhaltemittel gemäß einem der vorangehenden Ansprüche ausgestalteten Wäschebeutel (1; 5).

8. Verfahren zur umweltschonenden Wäsche von Kunststofffasern enthaltenden Textilien umfassend die folgenden Schritte:
A) Verstauen wenigstens einer zu waschenden Textilie (3) in einem als Wäschebeutel (1; 5) ausgestalteten Rückhaltemittel gemäß einem der Ansprüche 1 - 6 und Verschließen des Wäschebeutels (1; 5)
B) Gemeinsames Waschen des Rückhaltemittels und der darin befindlichen Textilie(n) (3), insbesondere in einer Waschmaschine
C) Entnahme der gewaschenen Textilie(n) (3) und der zurückgehaltenen Kunststofffasern (4) aus dem Wäschebeutel (1; 5)
D) Fachgerechtes Entsorgen der Kunststofffasern (4)

## Claims

1. A retaining means for holding back plastic fibers (4) washed out of textiles (3) during a washing process,
wherein the retaining means is configured as a washing bag (1; 5) that receives at least one textile (3) to be washed during a washing process,
**characterized in that**
the washing bag (1; 5) is made of a thermoset plastic screen fabric with a mean mesh width in the range between 5 µm and 200 µm and
wherein the washing bag (1; 5) can be closed with a zipper closure (2, 6) which is at least largely impenetrable for plastic fibers with lengths on the order of 100 µm.

2. A retaining means according to claim 1, **characterized in that**
the mesh width lies in the range between 5 µm and 100 µm, especially at approximately 50 µm.

3. A retaining means according to claim 1 or 2, **characterized in that**
the plastic screen fabric is a thermoset polyamide, especially polyamide 6.6.

4. A retaining means according to one of the preceding claims,
**characterized in that**
the screen fabric is a monofilament fabric.

5. A retaining means according to one of the preceding claims,
**characterized in that**
a closure is provided, in which an opening disposed along the hem of the washing bag (5) is closed after introduction of the at least one textile to be washed by rolling the washing bag inwardly in the region of its opening, and is then fixed by closing the zipper-closure (6) in the inwardly rolled position.

6. A retaining means according to claim 5, **characterized in that**
the bag material rolled inwardly in the region of the opening prevents the plastic fibers to be held back from escaping out of the washing bag (5) in the manner of a labyrinth seal.

7. Set comprising a clothing item (3) made at least partly from plastic fibers and a washing bag (1; 5) configured as a retaining means according to one of the preceding claims.

8. A method for laundering textiles containing plastic fibers in an environmentally friendly manner, comprising the following steps:
A) Stuffing at least one textile (3) to be washed in a retaining means configured as a washing bag (1; 5) according to one of claims 1 to 6 and closing the washing bag (1; 5)
B) Washing the retaining means and the textile(s) (3) contained therein together, especially in a washing machine
C) Removing the washed textile(s) (3) and the held-back plastic fibers (4) from the washing bag (1; 5)
D) Disposing of the plastic fibers (4) properly

## Revendications

1. Moyen de retenue destiné à retenir des fibres synthétiques (4) provenant de textiles (3) pendant une opération de lavage,
dans lequel le moyen de retenue est conçu comme un sac à linge (1 ; 5) recevant un textile (3) à laver pendant une opération de lavage,
**caractérisé en ce que** le sac à linge (1 ; 5) est constitué d'une toile filtrante synthétique thermofixée avec une largeur de maille moyenne comprise entre 5 µm et 200 µm, et
dans lequel le sac à linge (1 ; 5) peut être fermé à l'aide d'une fermeture éclair (2, 6) apte à retenir des fibres synthétiques, lequel est au moins largement hermétique aux fibres synthétiques présentant des longueurs de l'ordre de 100 µm.

2. Moyen de retenue selon la revendication 1,
**caractérisé en ce que**
la largeur de maille est comprise entre 5 µm et 100 µm, en particulier d'environ 50 µm.

3. Moyen de retenue selon la revendication 1 ou 2,
**caractérisé en ce que**
la toile filtrante synthétique est un polyamide thermofixé, en particulier un polyamide 6.6.

4. Moyen de retenue selon l'une des revendications précédentes,
**caractérisé en ce que**
la toile filtrante est une toile monofil.

5. Moyen de retenue selon l'une des revendications précédentes,
**caractérisé en ce que**
il est prévu une fermeture, sachant qu'une ouverture prévue sur le bord du sac à linge (5) est fermée après réception de l'au moins un textile à laver, en roulant le sac à linge dans la région de son ouverture, puis en fixant celui-ci dans la position roulée en fermant la fermeture éclair (6).

6. Moyen de retenue selon la revendication 5,
**caractérisé en ce que**
le matériau de sac roulé dans la région de l'ouverture empêche les fibres synthétiques à retenir de sortir du sac à linge (5) à l'aide d'une sorte de joint labyrinthe.

7. Ensemble constitué d'un vêtement (3) au moins partiellement réalisé en fibres synthétiques et d'un sac à linge (1 ; 5) conçu comme un moyen de retenue selon l'une des revendications précédentes.

8. Procédé pour le lavage écologique de textiles contenant des fibres synthétiques, comprenant les étapes suivantes :
A) Rangement d'au moins un textile (3) à laver dans un moyen de retenue selon l'une des revendications 1 à 6, conçu comme un sac à linge (1 ; 5), et fermeture du sac à linge (1 ; 5) ;
B) Lavage conjoint du moyen de retenue et du/des textile(s) (3) se trouvant dans celui-ci, en particulier dans une machine à laver ;
C) Retrait du/des textile(s) (3) lavé(s) et des fibres synthétiques (4) retenues hors du sac à linge (1 ; 5) ;
D) Recyclage conforme des fibres synthétiques (4).
